# EUROPÄISCHE PATENTSCHRIFT

(11) **EP 2 881 015 B1**
(45) Veröffentlichungstag und Bekanntmachung des Hinweises auf die Patenterteilung: **30.08.2017**
(21) Anmeldenummer: 14196727.3
(22) Anmeldetag: 08.12.2014
(51) Int. Cl.: A47G 25/06

(54) **Türgarderobe**
Overdoor rack
Garde-robe avec porte

(30) Priorität: 06.12.2013 DE 202013105558 U
(43) Veröffentlichungstag der Anmeldung: 10.06.2015
(73) Patentinhaber: Wenko-Wenselaar GmbH & Co. KG, 40721 Hilden (DE)
(72) Erfinder: Köllner, Hanns-Joachim, 40625 Düsseldorf (DE)
(74) Vertreter: Kreuzkamp, Markus

(56) Entgegenhaltungen:
- DE-A1-102004 009 847
- US-A1- 2004 094 494
- US-B1- 7 992 833

## Beschreibung

Die vorliegende Erfindung betrifft eine Türgarderobe umfassend mindestens ein Garderobenelement mit mindestens einem im montierten Zustand der Türgarderobe vertikalen Stegabschnitt und wenigstens ein mit dem vertikalen Stegabschnitt verbindbares Befestigungselement mit einem nach unten hin offenen U-Profil zum Einhängen in ein Türblatt an dessen Oberseite, wobei das wenigstens eine Befestigungselement mit dem vertikalen Stegabschnitt lösbar verbindbar ist, wobei ein erstes Befestigungselement vorgesehen ist, dessen U-Profil einen längeren U-Steg aufweist und ein zweites Befestigungselement vorgesehen ist, dessen U-Profil einen verglichen mit dem ersten Befestigungselement kürzeren U-Steg (30) aufweist, wobei beide Befestigungselemente wahlweise alternativ über geeignete Verbindungsmittel mit dem vertikalen Stegabschnitt verbindbar sind.

Herkömmliche Türgarderoben weisen im allgemeinen Haken oder dergleichen als Garderobenelemente auf und werden bei der Befestigung mit dem Befestigungselement, welches sich in der Regel im oberen Endbereich der Türgarderobe befindet, so in das Türblatt eingehängt, dass ein endseitiger Schenkel des U-Profils das Türblatt übergreift und somit bei Schließen der Tür das Befestigungselement zwischen Türblatt und Zarge eingeklemmt wird und dadurch die Türgarderobe Halt hat. Dabei ist es vorteilhaft, wenn der vertikale Stegabschnitt der Türgarderobe möglichst im befestigten Zustand am Türblatt anliegt, um sich so an diesem abzustützen.

Aus der DE 200 21 161 U1 ist eine Türgarderobe bekannt mit einem Garderobenelement, insbesondere in Form wenigstens eines Hakens, einem von dem Garderobenelement ausgehenden im montierten Zustand vertikalen Stegabschnitt und einem mit dem dem Garderobenelement abgewandten Ende dieses Stegabschnitts verbundenen Befestigungselement, mittels dessen die Türgarderobe in ein Türblatt an dessen Oberseite einhängbar ist. Das Befestigungselement übergreift bei der Montage das Türblatt und hat dazu ein nach unten offenes U-Profil. In dieser Schrift wird es als nachteilig angesehen, dass die bis dahin bekannten Türgarderoben sich nur an einer Seite des Türblatts einhängen lassen. Um dieses Problem zu lösen, wird vorgeschlagen, das Befestigungselement stufenförmig auszubilden, derart, dass sich an den nach unten hin offenen U-Profil-Abschnitt ein horizontaler Stegabschnitt anschließt, an den sich dann erst senkrecht nach unten hin abgewinkelt der vertikale Stegabschnitt anschließt, welcher parallel zum Türblatt verläuft. Durch diese Maßnahme entsteht am oberen Ende der Türgarderobe ein Befestigungselement, das sich aufgrund seiner Stufenform sowohl an der Falzseite des Türblatts als auch an der der Zarge abgewandten Seite des Türblatts einhängen lässt. Im letzteren Fall weist der vertikale Stegabschnitt allerdings einen Abstand zum Türblatt auf.

Die DE 36 08 061 A1 beschreibt eine Türgarderobe mit den Merkmalen der eingangs genannten Gattung, die sich für eine Befestigung sowohl an Türflügeln ohne als auch mit Falz eignen soll. Dazu wird das dort als Überwurf bezeichnete Befestigungselement, welches zum Einhängen der Türgarderobe in das Türblatt dient, mit zwei unterschiedlich langen Schenkeln ausgebildet, die beide jeweils endseitig mit Abwinklungen versehen sind. Bei der Montage übergreift entweder der kürzere Schenkel nur den äußeren Teil eines Türblatts mit Falz oder aber bei einem Türblatt ohne Falz kommt der längere Schenkel zum Einsatz, der dann das Türblatt ohne Falz in seiner gesamten Stärke übergreift. Da der zum Türblatt parallele vertikale Schenkel der Türgarderobe bei dieser bekannten Lösung einen Abstand zur Ebene des Türblatts aufweist, muss der als Türgarderobe dienende Halter eine Basis aufweisen, die den Halter am Türblatt abstützt. In dieser Basis wird dann auch ein zusätzliches Bauteil gelagert, welches als der eigentliche Garderobenträger dient. Diese Lösung ist vergleichsweise komplex und erfordert drei miteinander zu verbindende Bauteile, nämlich das winkelförmige Befestigungselement, welches in das Türblatt eingehängt wird, die Basis und den Garderobenträger. Zudem fußt hier der Lösungsgedanke darauf, mit dem gleichen Befestigungselement eine Anbringung sowohl an Türblättern mit oder ohne Falz zu ermöglichen.

In der US 2004/0094494 A1 ist eine Türgarderobe mit den Merkmalen der eingangs genannten Gattung beschrieben, bei der ein Befestigungselement verwendet wird, welches in einer ersten Position in eine Tür mit einem Türblatt ohne Falz eingehängt werden kann und in einer zweiten um 180 ° gedrehten Position in eine Tür mit einem Türblatt mit Falz eingehängt werden kann. Damit dies mit einem einzigen Befestigungselement möglich ist, muss jedoch dessen Profil so ausgebildet sein, dass es in beiden Anwendungsfällen in der in das Türblatt eingehängten Position am unteren Ende von der Türblattebene aus recht weit auskragt, was in vielen Anwendungen unerwünscht ist und auch eine Verletzungsgefahr generiert.

Die Aufgabe der vorliegenden Erfindung besteht darin, eine konstruktiv einfach aufgebaute Türgarderobe mit den Merkmalen der eingangs genannten Gattung zur Verfügung zu stellen, die eine Anbringung sowohl an Türen mit als auch ohne Falz zulässt und dabei in beiden Fällen eine weitgehend bündige Anlage und Abstützung des vertikalen Stegabschnitts am Türblatt ohne Auskragung ermöglicht.

Die Lösung dieser Aufgabe liefert eine Türgarderobe der eingangs genannten Gattung mit den Merkmalen des Hauptanspruchs.

Erfindungsgemäß ist ein erstes Befestigungselement vorgesehen, dessen U-Profil einen längeren U-Steg aufweist und ein zweites Befestigungselement ist vorgesehen, dessen U-Profil einen verglichen mit dem ersten Befestigungselement kürzeren U-Steg aufweist und beide Befestigungselemente sind wahlweise alternativ über geeignete Verbindungsmittel mit dem vertikalen Stegabschnitt verbindbar. Die Erfindung verfolgt somit einen grundsätzlich anderen Lösungsansatz als die oben zitierte DE 36 08 061 A1. Anstatt wie im Stand der Technik dasselbe Befestigungselement in verschiedenen Einbaupositionen bei Türblättern mit oder ohne Falz zu verwenden, werden bei der erfindungsgemäßen Lösung zwei unterschiedlich dimensionierte Befestigungselemente verwendet, die je nachdem, an welcher Art Türblatt die Anbringung der Türgarderobe erfolgen soll, jeweils an dem Teil der Türgarderobe angebracht werden, der den vertikalen Stegabschnitt aufweist. Es wird somit eine Art Adapterlösung eingesetzt. Das Befestigungselement ist dabei quasi der Adapter. Soll die gleiche Türgarderobe, die zuvor an einem Türblatt ohne Falz angebracht war, nunmehr an einem Türblatt mit Falz angebracht werden, nimmt der Benutzer das erste Befestigungselement von der Türgarderobe ab und tauscht es gegen ein entsprechend dimensioniertes zweites Befestigungselement aus, welches eine Anbringung an einem Türblatt mit Falz ermöglicht. Es kann somit bei der erfindungsgemäßen Lösung die montierte Türgarderobe jeweils aus nur zwei Bauteilen bestehen, wobei gleichgültig welche Variante des Türblatts vorliegt, in beiden Fällen der vertikale Stegabschnitt der Türgarderobe sich am Türblatt an diesem anliegend abstützen kann. Das erste Befestigungselement und das zweite Befestigungselement weisen jeweils eine U-Profil-Form mit je einem von dem im montierten Zustand horizontal ausgerichteten auf dem Türblatt oberseitig aufliegenden U-Steg jeweils etwa rechtwinklig abgewinkelt ausgehenden ersten U-Schenkel etwa am einen Ende des U-Stegs sowie zu diesem etwa parallelen zweiten U-Schenkel etwa am anderen Ende des U-Stegs auf. An dem vertikalen Stegabschnitt ist in dessen oberen Bereich wenigstens ein horizontaler Stegabschnitt angebracht, welcher wenigstens ein Verbindungselement aufweist, das mit wenigstens einem Verbindungsmittel eines der Befestigungselemente wahlweise lösbar verbindbar ist. Im montierten Zustand ist es so, dass der genannte horizontale Stegabschnitt mindestens einen Teilbereich des U-Stegs des Befestigungselements überlappt, wodurch eine besonders stabile Verbindung beider Bauteile erreicht wird. Der U-Steg des ersten Befestigungelements und/oder der U-Steg des zweiten Befestigungselements weisen wenigstens einen Teilabschnitt auf, welcher in einer tieferen Ebene liegt verglichen mit den übrigen Bereichen des U-Stegs. In diesem Fall kann der in einer tieferen Ebene liegende Teilabschnitt des U-Stegs den horizontalen Stegabschnitt im montierten Zustand wenigstens teilweise überlappen, wobei dann oberseitig der horizontale Stegabschnitt bündig in der gleichen Ebene liegen kann wie die übrigen Bereiche des U-Stegs des als Adapter dienenden Befestigungselements. Der horizontale Stegabschnitt weist wenigstens eine Ausklinkung oder Aussparung auf, die bei der Montage ein am U-Steg des Befestigungselements angebrachtes Verbindungsmittel aufnimmt. Insbesondere kann der horizontale Stegabschnitt wenigstens zwei Ausklinkungen oder Aussparungen an gegenüber liegenden Seiten aufweisen, die bei der Montage jeweils ein am U-Steg des Befestigungselements angebrachtes Verbindungsmittel aufnehmen. In diesem Fall ergibt sich in vorteilhafter Weise an wenigstens zwei Stellen eine gegenseitige Festlegung von Befestigungselement und vertikalem Stegabschnitt, an dem sich die Garderobenelemente wie Haken oder dergleichen befinden können.

Gemäß einer bevorzugten Weiterbildung der erfindungsgemäßen Aufgabenlösung weist das Befestigungselement als Verbindungsmittel wenigstens einen in eine Ausklinkung oder Aussparung des horizontalen Stegabschnitts etwa formschlüssig eingreifenden Nocken auf und/oder das Befestigungselement weist als Verbindungsmittel wenigstens eine an dem horizontalen Stegabschnitt bevorzugt durch Aufschieben auf diesen anbringbare Klammer auf. Auf diese Weise kann an einer oder mehreren Stellen eine formschlüssige und/oder kraftschlüssige Verbindung zwischen dem Befestigungselement, das in das Türblatt eingehängt wird, und dem Bauteil, an dem sich der horizontale Stegabschnitt, der vertikale Stegabschnitt und die Garderobenelemente befinden, hergestellt werden, wahlweise an einer Tür mit Falz oder an einer Tür ohne Falz, bei der das entsprechend angepasste breitere Befestigungselement verwendet wird.

Der konstruktive Aufbau der erfindungsgemäßen Türgarderobe kann beispielsweise so sein, dass diese wenigstens zwei zueinander beabstandete und miteinander verbundene vertikale Stegabschnitte aufweist, die über eine Querverbindungsstrebe miteinander zu einem Bauteil verbunden sind, wobei sich an den vertikalen Stegabschnitten und/oder an der Querverbindungsstrebe Garderobenelemente wie zum Beispiel Haken oder dergleichen befinden.

Die in den Unteransprüchen genannten Merkmale betreffen bevorzugte Weiterbildungen der erfindungsgemäßen Aufgabenlösung. Weitere Vorteile der Erfindung ergeben sich aus der nachfolgenden Detailbeschreibung.
Figur 1 eine perspektivische Explosionsansicht einer erfindungsgemäßen Türgarderobe gemäß einem ersten möglichen Ausführungsbeispiel mit einem ersten Befestigungselement, das als Adapter für die Befestigung an einem Türblatt ohne Falz dient;
Figur 2 eine entsprechende perspektivische Darstellung der Türgarderobe gemäß dem Ausführungsbeispiel von Figur 1 im montierten Zustand des Befestigungselements;
Figur 3 eine perspektivische Detailansicht nur des ersten Befestigungselements;
Figur 3a eine Ansicht des ersten Befestigungselements von vorn;
Figur 3b eine Draufsicht des ersten Befestigungselements;
Figur 3c eine Seitenansicht des ersten Befestigungselements;
Figur 4 eine perspektivische Detailansicht nur des zweiten Befestigungselements;
Figur 4a eine Ansicht des zweiten Befestigungselements von vorn;
Figur 4b eine Draufsicht der zweiten Befestigungselements.

Zunächst wird auf die Figur 1 Bezug genommen und anhand dieser wird ein erstes Ausführungsbeispiel der vorliegenden Erfindung erläutert. Bei dieser Variante wird eine Türgarderobe gezeigt, die aus einem Hauptbauteil 10 besteht, welches mit Hilfe eines ersten Befestigungselements 11 (hierin auch als Adapter bezeichnet) an einem Türblatt ohne Falz angebracht werden kann. Das Hauptbauteil 10 umfasst zwei vertikale Stegabschnitte 13, die mit Abstand voneinander jeweils an ihren unteren mit einer Querverbindungsstrebe 14 verbunden sind. In dieser Querverbindungsstrebe 14 befinden sich mit Abstand zueinander in einer Reihe angeordnete Ausnehmungen 16, in deren Bereichen jeweils Garderobenelemente 15 in Form von Haken an der Querverbindungsstrebe angebracht sind. Anders als bei bekannten Türgarderoben dieser Art sind hier die Befestigungselemente 11 für die Anbringung der Türgarderobe an einem Türblatt separate Bauteile, die über eine einfache Verbindung mit dem Hauptbauteil 10 verbindbar sind. Dazu hat das Hauptbauteil jeweils etwa im Bereich der oberen Enden der vertikalen Stegabschnitte 13 und zwar bevorzugt mit etwas Abstand zu der Querverbindungsstrebe 14 horizontale Stegabschnitte 17, die mit den vertikalen Stegabschnitten 13 verbunden sind und mit diesen etwa einen rechten Winkel einnehmen. Diese horizontalen Stegabschnitte 17 sind bevorzugt zu der entgegengesetzten Seite des Hauptbauteils 10 hin abgewinkelt, zu der sich die Haken 15 erstrecken, so dass bei Anbringung der Türgarderobe an einem Türblatt die horizontalen Stegabschnitte 17 zum Türblatt hin weisen und sich die Haken 15 von der Ebene des Türblatts weg erstrecken, so dass man an diesen Kleidung aufhängen kann. Wenn die Türgarderobe an einem Türblatt angebracht ist, liegen die vertikalen Stegabschnitte 13 in der Regel am Türblatt an und stützen somit die Türgarderobe dort ab.

Der rechtwinklig zum Türblatt hin abgewinkelte horizontale Stegabschnitt 17 des Hauptbauteils 10 weist an seiner einen (in der Zeichnung Figur 1 linken) Längsseite eine erste Ausklinkung 18 auf, die im Umriss etwa rechteckig sein kann und an der gegenüber liegenden Längsseite befindet sich eine zweite Ausklinkung 19, wobei diese beiden Ausklinkungen 18, 19 für die Anbringung des ersten Befestigungselements 11 an dem horizontalen Stegabschnitt 17 dienen, welches ebenfalls in Figur 1 dargestellt ist, und zwar in einer von dem Hauptbauteil 10 gelösten Position. An seiner hinteren Querseite ist der horizontale Stegabschnitt 17 mit dem vertikalen Stegabschnitt 13 des Hauptbauteils 10 verbunden. In dem vorderen Bereich zum freien Ende hin, also jenseits der Ausklinkung 19 ist der horizontale Stegabschnitt 17 in Querrichtung etwas schmaler als in seinem hinteren Bereich, welcher mit dem vertikalen Stegabschnitt 13 verbunden ist.

Das als Adapter für die Befestigung an einem Türblatt ohne Falz vorgesehene erste Befestigungselement 11 ist in Figur 1 perspektivisch dargestellt. Es handelt sich im Prinzip um ein nach unten hin offenes U-Profil, welches über das Türblatt gehängt wird. Dieses U-Profil umfasst einen im montierten Zustand horizontal ausgerichteten U-Steg 20, von dessen einem Ende etwa rechtwinklig ein erster U-Schenkel 21 ausgeht und der an seinem anderen Ende einen zweiten U-Schenkel 22 aufweist, der ebenfalls etwa rechtwinklig nach unten hin abgewinkelt ist und parallel zu dem ersten U-Schenkel 21 verläuft. Der zweite U-Schenkel 22 kann etwas kürzer sein als der erste U-Schenkel 21. Weitere Details des Befestigungselements 11 ergeben sich aus den Figuren 3, 3a und 3b und werden später noch anhand dieser Zeichnungen näher erläutert.

Figur 2 zeigt eine ähnliche perspektivische Ansicht wie in Figur 1, wobei hier jedoch das erste Befestigungselement 11 an dem Hauptbauteil 10 der Türgarderobe angebracht ist. Man sieht, dass an beiden horizontalen Stegabschnitten 17 des Hauptbauteils 10 jeweils ein Befestigungselement 11 im Prinzip so angebracht ist, dass der U-Steg 20 des Befestigungselements 11 in der gleichen Ebene liegt wie der jeweilige horizontale Stegabschnitt 17, wobei der U-Steg 20 den horizontalen Stegabschnitt 17 jeweils nach vorn hin (also von der Querverbindungsstrebe 14 weg) verlängert. Damit bilden horizontaler Stegabschnitt 17 und U-Steg 20 des Befestigungselements gemeinsam eine U-förmige Aufnahme, mittels derer die Türgarderobe über ein Türblatt ohne Falz gehängt werden kann und zwar derart, dass im eingehängten Zustand die beiden vertikalen Stegabschnitte 13 und die Querverbindungsstrebe 14 etwa am Türblatt anliegen.

Die Figuren 3, 3 a und 3 b zeigen das Befestigungselement 11 in drei Ansichten, nämlich einmal in der Ansicht von vorn, in der Draufsicht und in perspektivischer Darstellung. Man erkennt dort den Nocken 24 und die Klammer 25, die als Verbindungsmittel bei der Anbringung des Befestigungselements 11 an dem horizontalen Stegabschnitt 17 fungieren. Dabei weist wie insbesondere aus Figur 3 ersichtlich ist der U-Steg 20 des Befestigungselements im Prinzip zwei in unterschiedlicher Höhe liegende Ebenen auf, denn der Teilabschnitt 23 im vorderen Bereich liegt in einer etwas tieferen Ebene als der Rest des U-Stegs 20. Im Bereich dieses vorderen Teilabschnitts 23 befinden sich auch an der einen Längsseite der Nocken 24 und gegenüber an der anderen Längsseite die Klammer 25. Durch diesen tiefer liegenden Teilabschnitt 23 ist es möglich, bei der Verbindung des Befestigungselements 11 mit dem Hauptbauteil 10 den horizontalen Stegabschnitt 17 über den tiefer liegenden Teilabschnitt 23 zu schieben, so dass danach im montierten Zustand der horizontale Stegabschnitt 17 oberseitig bündig in einer Ebene liegt mit dem übrigen Bereich des U-Stegs 20, in dem keine Überlappung gegeben ist. Dies ergibt sich auch anschaulich aus dem Vergleich der beiden Figuren 1 und 2.

Nach der Verbindung des Befestigungselements 11 mit dem horizontalen Stegabschnitt 17 liegt der Nocken 24 in der Ausklinkung 18 des horizontalen Stegabschnitts 17 und die Klammer 25 liegt in der etwas tieferen Ausklinkung 19, wobei außerdem die Klammer 25 den horizontalen Stegabschnitt 17 übergreift und somit das Befestigungselement 11 klemmend an dem horizontalen Stegabschnitt 17 festlegt. Durch den Nocken 24 ergibt sich eine Festlegung der relativen Position beider Bauteile zueinander bei der Montage (siehe auch Figur 2.)

Nachfolgend wird unter Bezugnahme auf die Figuren 4, 4a und 4b die Ausgestaltung des zweiten Befestigungselements 12 sowie dessen Funktion bei der Anbringung an Türblättern mit Falz näher erläutert. Durch Vergleich der Figuren 4 und 3 erkennt man, dass das zweite Befestigungselement 12 im Prinzip weitgehend analog zu dem ersten Befestigungselement 11 aufgebaut ist, mit dem Unterschied, dass der U-Steg 30 des zweiten Befestigungselements 12 um einiges schmaler ist als der U-Steg 20 des ersten Befestigungselements 11. Ansonsten hat auch das zweite Befestigungselement 12 ein nach unten hin offenes U-förmiges Profil mit zwei jeweils etwa rechtwinklig von dem U-Steg 30 nach unten hin abgewinkelten U-Schenkeln, nämlich einem ersten etwas längeren U-Schenkel 31 vorn und einem zweiten etwas kürzeren U-Schenkel 32 hinten, welcher parallel zu dem ersten U-Schenkel 31 verläuft. Auch bei dem zweiten Befestigungselement 12 ist ein tiefer liegender Teilabschnitt im vorderen Bereich (dem horizontalen Stegabschnitt 17 zugeordnet) vorhanden, wobei aufgrund der geringeren Ausdehnung des U-Stegs in Längsrichtung bei dem zweiten Befestigungselement 12 praktisch der überwiegende Teil des U-Stegs den tiefer liegenden Teilabschnitt bildet, so dass nur ein kleiner Eckbereich 33 hinter der Klammer 25 und die hintere Querkante 34 in einer etwas höheren Ebene liegen, als der überwiegende tiefer liegende Teilabschnitt des U-Stegs 30.

Ansonsten ist die Funktion des zweiten Befestigungselements bei dessen Verbindung mit dem horizontalen Stegabschnitt des Hauptbauteils 10 die gleiche wie oben bereits für das erste Befestigungselement 11 beschreiben. Das zweite Befestigungselement 12 kommt als Adapter alternativ zum ersten Befestigungselement 11 zum Einsatz, wenn die Anbringung der Türgarderobe an einem Türblatt mit Falz gefordert ist. In diesem Fall wird der horizontale Stegabschnitt 17 über den tiefer liegenden Abschnitt des U-Stegs des zweiten Befestigungselements 12 geschoben und über den Nocken 24 und die Klammer 25 wird eine formschlüssige und kraftschlüssige Verbindung zwischen beiden Bauteilen hergestellt. Da das U-Profil des zweiten Befestigungselements 12 schmaler ist, kann die Türgarderobe auf diese Weise nur über den äußeren Rand des Türblatts gehängt werden und so in den Türfalz eingreifen. Die Breite des U-Profils des zweiten Befestigungselements ist an die Breite eines üblichen Türfalzes angepasst. Somit schafft die vorliegende Erfindung die Möglichkeit, über das erste oder das zweite Befestigungselement 11, 12 wahlweise die Türgarderobe an einer Tür ohne oder mit Falz anzubringen. Die beiden Befestigungselemente fungieren dabei jeweils als Adapter, während in beiden Anwendungsfällen immer das gleiche Hauptbauteil 10 verwendet werden kann.

### Bezugszeichenliste

- 10: Türgarderobe, Hauptbauteil
- 11: erstes Befestigungselement, Adapter
- 12: zweites Befestigungselement, Adapter
- 13: vertikaler Stegabschnitt
- 14: Querverbindungsstrebe
- 15: Garderobenelemente, Haken
- 16: Ausnehmung
- 17: horizontaler Stegabschnitt
- 18: Ausklinkung
- 19: Ausklinkung
- 20: U-Steg
- 21: erster U-Schenkel
- 22: zweiter U-Schenkel
- 23: tiefer liegender Teilabschnitt
- 24: Nocken
- 25: Klammer
- 30: U-Steg
- 31: erster U-Schenkel
- 32: zweiter U-Schenkel
- 33: kleiner Eckbereich
- 34: hintere Querkante

## Patentansprüche

1. Türgarderobe umfassend:
-- mindestens ein Garderobenelement (10) mit mindestens einem im montierten Zustand der Türgarderobe vertikalen Stegabschnitt (13);
-- ein mit dem vertikalen Stegabschnitt (13) verbindbares erstes Befestigungselement (11) mit einem nach unten hin offenen U-Profil zum Einhängen in ein Türblatt an dessen Oberseite, wobei das erste Befestigungselement mit dem vertikalen Stegabschnitt (13) lösbar verbindbar ist, wobei dieses erste Befestigungselement (11) ein U-Profil mit einem längeren U-Steg (20) aufweist;
-- ein zweites Befestigungselement (12), mit einem nach unten hin offenen U-Profil, welches einen verglichen mit dem ersten Befestigungselement kürzeren U-Steg (30) aufweist,
-- wobei beide Befestigungselemente (11, 12) wahlweise alternativ über geeignete Verbindungsmittel mit dem vertikalen Stegabschnitt (13) verbindbar sind,
-- wobei der U-Steg (20) des ersten Befestigungselements (11) und/oder der U-Steg (30) des zweiten Befestigungselements (12) jeweils wenigstens einen Teilabschnitt (23) aufweisen, welcher in einer tieferen Ebene liegt verglichen mit den übrigen Bereichen des U-Stegs (20, 30),
-- wobei an dem vertikalen Stegabschnitt (13) des Garderobenelements (10) in dessen oberen Bereich wenigstens ein horizontaler Stegabschnitt (17) angebracht ist, und dieser horizontale Stegabschnitt (17) des Garderobenelements (10) wenigstens ein Verbindungselement aufweist, das mit wenigstens einem Verbindungsmittel eines der Befestigungselemente (11, 12) wahlweise lösbar verbindbar ist,
-- wobei der in einer tieferen Ebene liegende Teilabschnitt (23) des U-Stegs (20, 30) den horizontalen Stegabschnitt (17) im montierten Zustand wenigstens teilweise überlappt,
-- wobei die Türgarderobe wenigstens zwei zueinander beabstandete und miteinander verbundene vertikale Stegabschnitte (13) aufweist, die über eine Querverbindungsstrebe (14) miteinander zu einem Bauteil verbunden sind, wobei sich an den vertikalen Stegabschnitten und/oder an der Querverbindungsstrebe (14) Garderobenelemente (15) befinden,
-- wobei im montierten Zustand horizontaler Stegabschnitt (17) des Garderobenelements (10) und U-Steg (20) des Befestigungselements (11) gemeinsam eine U-förmige Aufnahme bilden, mittels derer die Türgarderobe über ein Türblatt ohne Falz gehängt werden kann und zwar derart, dass im eingehängten Zustand die beiden vertikalen Stegabschnitte (13) und die Querverbindungsstrebe (14) etwa am Türblatt anliegen, **dadurch gekennzeichnet, dass** der horizontale Stegabschnitt (17) wenigstens eine Ausklinkung (18, 19) oder Aussparung aufweist, die bei der Montage ein am U-Steg (20, 30) des Befestigungselements (11, 12) angebrachtes Verbindungsmittel (24, 25) aufnimmt.

2. Türgarderobe nach Anspruch 1, **dadurch gekennzeichnet, dass** das erste Befestigungselement (11) und das zweite Befestigungselement (12) jeweils eine U-Profil-Form mit je einem von dem im montierten Zustand horizontal ausgerichteten auf dem Türblatt oberseitig aufliegenden U-Steg (20) jeweils etwa rechtwinklig abgewinkelt ausgehenden ersten U-Schenkel (21) etwa am einen Ende des U-Stegs sowie zu diesem etwa parallelen zweiten U-Schenkel (22) etwa am anderen Ende des U-Stegs aufweisen.

3. Türgarderobe nach einem der Ansprüche 1 oder 2, **dadurch gekennzeichnet, dass** der horizontale Stegabschnitt (17) wenigstens zwei Ausklinkungen (18, 19) oder Aussparungen an gegenüber liegenden Seiten aufweist, die bei der Montage jeweils ein am U-Steg (20, 30) des Befestigungselements (11, 12) angebrachtes Verbindungsmittel (24, 25) aufnehmen.

4. Türgarderobe nach einem der Ansprüche 1 bis 3, **dadurch gekennzeichnet, dass** das Befestigungselement (11, 12) als Verbindungsmittel wenigstens einen in eine Ausklinkung (18, 19) oder Aussparung des horizontalen Stegabschnitts (17) etwa formschlüssig eingreifenden Nocken (24) aufweist.

5. Türgarderobe nach einem der Ansprüche 1 bis 4, **dadurch gekennzeichnet, dass** das Befestigungselement (11, 12) als Verbindungsmittel wenigstens eine an dem horizontalen Stegabschnitt (17) bevorzugt durch Aufschieben auf diesen anbringbare Klammer (25) aufweist.

6. Türgarderobe nach einem der Ansprüche 4 oder 5, **dadurch gekennzeichnet, dass** sich an dem Befestigungselement (11, 12) am U-Steg (20, 30) an einer Seite bevorzugt im äußeren Bereich wenigstens ein Nocken (24) als ein erstes Verbindungsmittel befindet und an einer gegenüberliegenden Seite des Befestigungselements (11, 12) am horizontalen Stegabschnitt wenigstens eine Klammer (25) als zweites Verbindungsmittel vorgesehen ist, wobei Nocken (24) und/oder Klammer (25) bei der Montage bevorzugt jeweils im Bereich von Aussparungen oder Ausklinkungen (18, 19) jeweils des horizontalen Stegabschnitts (17) Verbindungen mit diesem eingehen.

## Claims

1. Overdoor rack comprising:
- at least one rack element (10) having at least one crosspiece portion (13) which, in the installed state of the overdoor rack, is vertical;
- a first fastening element (11), which can be connected to the vertical crosspiece portion (13) and has a downwardly open U profile for fitting on the upper side of a door leaf, wherein the first fastening element can be connected in a releasable manner to the vertical crosspiece portion (13), wherein said first fastening element (11) has a U profile with a relatively long U crossmember (20);
- a second fastening element (12), which has a downwardly open U profile, having a U crossmember (30) which, in comparison with the first fastening element, is relatively short,
- wherein the two fastening elements (11, 12) can be connected optionally, as alternatives, to the vertical crosspiece portion (13) via suitable connecting means,
- wherein the U crossmember (20) of the first fastening element (11) and/or the U crossmember (30) of the second fastening element (12) each have at least one sub-portion (23) which is located on a lower level in comparison with the rest of the U crossmember (20, 30),
- wherein at least one horizontal crosspiece portion (17) is fitted on the vertical crosspiece portion (13) of the rack element (10), in the upper region of the same, and said horizontal crosspiece portion (17) of the rack element (10) has at least one connecting element which can be connected in an optionally releasable manner to at least one connecting means of one of the fastening elements (11, 12),
- wherein the lower-level sub-portion (23) of the U crossmember (20, 30) at least partially overlaps the horizontal crosspiece portion (17) in the installed state,
- wherein the overdoor rack has at least two spaced-apart vertical crosspiece portions (13) which are connected to one another to form a single component via a transverse connecting strut (14), wherein rack elements (15) are located on the vertical crosspiece portions and/or on the transverse connecting strut (14),
- wherein the crosspiece portion (17) of the rack element (10), said crosspiece portion being horizontal in the installed state, and the U crossmember (20) of the fastening element (11) together form a U-shaped mount, by means of which the overdoor rack can be hung over a door leaf with no rebate, to be precise such that, in the fitted state, the two vertical crosspiece portions (13) and the transverse connecting strut (14) butt more or less against the door leaf, **characterized in that** the horizontal crosspiece portion (17) has at least one notch (18, 19) or cutout which, when the overdoor rack is in the installed state, accommodates a connecting means (24, 25) fitted on the U crossmember (20, 30) of the fastening element (11, 12).

2. Overdoor rack according to Claim 1, **characterized in that** the first fastening element (11) and the second fastening element (12) each have a U-profile shape with in each case a first U leg (21) approximately at the one end of the U crossmember, said U leg extending approximately at right angles in each case from the U crossmember (20), which in the installed state is oriented horizontally and rests on the upper side of the door leaf, and with a second U leg (22) approximately at the other end of the U crossmember, said second leg being approximately parallel to the first leg.

3. Overdoor rack according to either of Claims 1 and 2, **characterized in that** the horizontal crosspiece portion (17) has at least two notches (18, 19) or cutouts on opposite sides, and said notches or cutouts, when the overdoor rack is in the installed state, each accommodate a connecting means (24, 25) fitted on the U crossmember (20, 30) of the fastening element (11, 12).

4. Overdoor rack according to one of Claims 1 to 3, **characterized in that** the fastening element (11, 12), as a connecting means, has at least one protuberance (24) which engages approximately in a form-fitting manner in a notch (18, 19) or a cutout of the horizontal crosspiece portion (17).

5. Overdoor rack according to one of Claims 1 to 4, **characterized in that** the fastening element (11, 12), as a connecting means, has at least one clip (25) which can be fitted on the horizontal crosspiece portion (17) preferably by being pushed onto the same.

6. Overdoor rack according to either of Claims 4 and 5, **characterized in that** at least one protuberance (24) is located, as a first connecting means, on one side, preferably in the outer region, of the fastening element (11, 12), on the U crossmember (20, 30) of the same, and at least one clip (25) is provided, as a second connecting means, on an opposite side of the fastening element (11, 12), on the horizontal crossmember portion of the same, wherein, when the overdoor rack is in the installed state, the protuberance (24) and/or clip (25) undergo connection to the horizontal crosspiece portion (17) preferably in each case in the region of cutouts or notches (18, 19) of the latter.

## Revendications

1. Garde-robe avec porte, comprenant:
- au moins un élément de garde-robe (10) avec au moins une partie d'aile (13) verticale dans l'état monté de la garde-robe avec porte;
- un premier élément de fixation (11) pouvant être assemblé à la partie d'aile verticale (13), avec un profil en U ouvert vers le bas à accrocher à une feuille de porte sur son côté supérieur, dans laquelle le premier élément de fixation peut être assemblé de façon séparable à la partie d'aile verticale (13), dans laquelle ce premier élément de fixation (11) présente un profil en U avec une âme du U plus longue (20);
- un deuxième élément de fixation (12) avec un profil en U ouvert vers le bas, qui présente une âme du U (30) plus courte par comparaison avec le premier élément de fixation,
- dans laquelle les deux éléments de fixation (11, 12) peuvent être assemblés à la partie d'aile verticale (13) au choix alternativement par des moyens d'assemblage appropriés,
- dans laquelle l'âme du U (20) du premier élément de fixation (11) et/ou l'âme du U (30) du deuxième élément de fixation (12) présentent respectivement au moins une région partielle (23), qui est située dans un plan plus bas par comparaison avec les autres régions de l'âme du U (20, 30),
- dans laquelle au moins une partie d'aile horizontale (17) est formée sur la partie d'aile verticale (13) de l'élément de garde-robe (10) dans sa région supérieure, et cette partie d'aile horizontale (17) de l'élément de garde-robe (10) présente au moins un élément d'assemblage, qui peut être assemblé au choix de façon séparable à au moins un moyen d'assemblage d'un des éléments de fixation (11, 12),
- dans laquelle la région partielle (23) de l'âme du U (20, 30) située dans un plan plus bas recouvre dans l'état monté au moins partiellement la partie d'aile horizontale (17),
- dans laquelle la garde-robe avec porte présente au moins deux parties d'aile verticales (13) espacées l'une de l'autre et reliées l'une à l'autre, qui sont reliées l'une à l'autre en une pièce par une entretoise de liaison transversale (14), dans laquelle des éléments de garde-robe (15) se trouvent sur les parties d'aile verticales et/ou sur l'entretoise de liaison transversale (14),
- dans laquelle dans l'état monté une partie d'aile horizontale (17) de l'élément de garde-robe (10) et l'âme du U (20) de l'élément de fixation (11) forment ensemble un logement en forme de U, au moyen duquel la garde-robe avec porte peut être suspendue au moyen d'une feuille de porte sans feuillure, notamment de telle manière que dans l'état accroché les deux parties d'aile verticales (13) et les entretoises de liaison transversales (14) soient par exemple appliquées sur la feuille de porte,
**caractérisée en ce que** la partie d'aile horizontale (17) présente au moins une encoche (18, 19) ou au moins une découpe, qui lors du montage reçoit un moyen d'assemblage (24, 25) formé sur l'âme du U (20, 30) de l'élément de fixation (11, 12).

2. Garde-robe avec porte selon la revendication 1, **caractérisée en ce que** le premier élément de fixation (11) et le deuxième élément de fixation (12) présentent respectivement une forme de profil en U avec chaque fois une première branche du U (21) partant, par exemple à une extrémité de l'âme du U, de façon coudée approximativement à angle droit d'une âme du U (20) appliquée sur le côté supérieur de la feuille de porte et orientée horizontalement à l'état monté ainsi qu'une deuxième branche du U (22) approximativement parallèle par exemple à l'autre extrémité de l'âme du U.

3. Garde-robe avec porte selon une des revendications 1 ou 2, **caractérisée en ce que** la partie d'aile horizontale (17) présente au moins deux encoches (18, 19) ou découpes sur des côtés opposés l'un à l'autre, qui lors du montage reçoivent respectivement un moyen d'assemblage (24, 25) formé sur l'âme du U (20, 30) de l'élément de fixation (11, 12).

4. Garde-robe avec porte selon l'une quelconque des revendications 1 à 3, **caractérisée en ce que** l'élément de fixation (11, 12) présente comme moyen d'assemblage au moins une came (24) s'engageant sensiblement par emboîtement dans une encoche (18, 19) ou une découpe de la partie d'aile horizontale (17).

5. Garde-robe avec porte selon l'une quelconque des revendications 1 à 4, **caractérisée en ce que** l'élément de fixation (11, 12) présente comme moyen d'assemblage au moins une attache (25) à placer sur la partie d'aile horizontale (17), de préférence par glissement sur celle-ci.

6. Garde-robe avec porte selon une des revendications 4 ou 5, **caractérisée en ce qu'**au moins une came (24) se trouve comme premier élément d'assemblage sur l'élément de fixation (11, 12) sur l'âme du U (20, 30) sur un côté de préférence dans la région extérieure et il est prévu sur un côté opposé de l'élément de fixation (11, 12) sur la partie d'aile horizontale au moins une attache (25) comme deuxième élément d'assemblage, dans laquelle la came (24) et/ou l'attache (25) forment lors du montage, de préférence chaque fois dans la région de découpes ou d'encoches (18, 19) respectivement de la partie d'aile horizontale (17), des assemblages avec celle-ci.
